# EUROPÄISCHE PATENTSCHRIFT

(11) **EP 4 384 750 B1**
(45) Veröffentlichungstag und Bekanntmachung des Hinweises auf die Patenterteilung: **02.07.2025**
(21) Anmeldenummer: 22801060.9
(22) Anmeldetag: 07.10.2022
(51) Int. Cl.: F21S 8/02, F21V 5/04, F21V 14/02, F21V 14/06, F21V 17/02, F21V 19/02, F21Y 105/18, F21Y 115/00

(54) **EINBAULEUCHTE, INSBESONDERE DECKENEINBAULEUCHTE**
RECESSED LIGHT, IN PARTICULAR RECESSED CEILING LIGHT
LAMPE ENCASTRÉE, EN PARTICULIER PLAFONNIER ENCASTRÉ

(30) Priorität: 19.10.2021 DE 102021127014
(43) Veröffentlichungstag der Anmeldung: 19.06.2024
(73) Patentinhaber: Instalighting Gmbh, 58509 Lüdenscheid (DE)
(72) Erfinder: MATTHÄI, Detlef, 58706 Menden (DE); HÖNGEN, Markus, 58553 Halver (DE); LINK, Tobias, 66117 Saarbrücken (DE)
(74) Vertreter: Geskes, Christoph
(86) Internationale Anmeldenummer: PCT/EP2022/077898
(87) Internationale Veröffentlichungsnummer: WO 2023/066681

(56) Entgegenhaltungen:
- WO-A1-03/044870
- WO-A1-2010/006614
- WO-A1-2014/190379
- CN-A- 103 016 978
- CN-U- 206 572 399
- FR-A1- 2 870 079
- FR-A3- 3 118 798
- KR-A- 20080 040 086
- US-A1- 2020 224 857
- US-B2- 7 178 937

## Beschreibung

Die Erfindung betrifft eine Einbauleuchte und insbesondere eine Deckeneinbauleuchte.

DE 10 2009 060 897 A1 offenbart eine Deckeneinbauleuchte, die ein Gehäuse, einen Reflektor mit einer Lichteintrittsöffnung und einer Lichtaustrittsöffnung, eine Platine, eine Vielzahl von LEDs, eine Sammellinse und ein Diffusorelement umfasst. Die Leuchte ist zur Ausleuchtung einer Bodenfläche eines Gebäudes bündig in einer Decke angeordnet. Die Unterseite des Reflektors und die Unterseite des Gehäuses schließen mit der Unterseite der Decke bündig ab. Der Reflektor, die Platine, die LEDs, die Sammellinse und das Diffusorelement sind in dem Gehäuse angeordnet. Auf der Platine sind die LEDs angeordnet. Die Sammellinse ist im Lichtweg zwischen den LEDs und der Lichteintrittsöffnung angeordnet und bündelt das von den LEDs emittierte Licht auf die Lichteintrittsöffnung. Der Reflektor ist im Querschnitt schalenförmig ausgebildet. Die Lichteintrittsöffnung ist kleiner ausgebildet als die Lichtaustrittsöffnung. Das Diffusorelement ist im Bereich der Lichteintrittsöffnung angeordnet und mit einer sphärisch gewölbten Oberfläche versehen. Von dem Diffusor wird eine homogene Lichtstärkenverteilung bereitgestellt. Die Unterseite des Diffusors wirkt insoweit als eigene Lichtquelle für den Reflektor. Einige Lichtanteile verlassen die Leuchte, ausgehend von dem Diffusor, ohne Reflektion an dem Reflektor. Andere Lichtanteile werden an der Innenwand des Reflektors reflektiert. Bei dieser Deckeneinbauleuchte ist der Reflektor als ein Darklight-Reflektor ausgebildet. Bei einem Darklight-Reflektors weist das Lichtstrahlenbündel, welches von der Leuchte emittiert wird, zwei Randstrahlen auf. Diese schließen jeweils einen Winkel zur Deckenunterseite ein, der als Abschirmwinkel bezeichnet wird. Der Raum zwischen Deckenunterseite und dem jeweiligen Randstrahl wird als Schattenraum bezeichnet. In den Schattenraum hinein dringt kein von der Leuchte ausgehendes Licht, weder direkte, von dem Diffusorelement emittierte und ohne Reflektion die Leuchte verlassende Lichtanteile, noch indirekte von dem Reflektor reflektierte Lichtanteile. Ein in dem Schattenraum befindlicher Benutzer wird insoweit durch Lichteinfall nicht geblendet.

Derartige Deckeneinbauleuchten können beispielsweise in Einkaufszentren zur Beleuchtung der Flure und Gänge an mehreren vorbestimmten Montagestellen in eine abgehängte Decke bündig eingebaut werden. An jeder Montagestelle wird in Abhängigkeit von den dort vorgegebenen räumlichen Maßen und architektonischen Elementen, insbesondere von der Deckenhöhe und dem horizontaler Abstand zu Wänden und Schaufenstern, eine Deckeneinbauleuchte mit einem jeweils passenden Abstrahlwinkel ausgewählt und eingebaut, damit beispielsweise ein Schaufenster nicht angestrahlt wird, um unerwünschte Reflexionen zu vermeiden. So kann es beispielsweise sinnvoll sein, bei einer hohen Decke und/oder einem geringen Abstand zu einem Schaufenster eine Deckeneinbauleuchte mit einem Abstrahlwinkel von ca. 10° einzubauen, und bei einer niedrigen Decke und/oder einem großen Abstand zu einem Schaufenster eine Deckeneinbauleuchte mit einem Abstrahlwinkel von ca. 80° einzubauen. Auch wenn beispielsweise auf einem Flur ein neuer Aktionsstand aufgebaut oder abgebaut wird, muss die Beleuchtung angepasst werden. Hierfür müssen dann diejenigen Deckeneinbauleuchten, deren Abstrahlwinkel nicht mehr zu den neuen Vorgaben passt, ausgebaut und Deckeneinbauleuchten mit passenderem Abstrahlwinkel eingebaut werden.

WO 03/044870 A1 offenbart eine Leuchte umfassend ein Gehäuse, ein Leuchtmittel, das in dem Gehäuse angeordnet ist, eine Linse, die in dem Gehäuse angeordnet ist, und ein Verstellmittel. Das Verstellmittel umfasst eine Schraube, die einen Schraubenkopf und einen Schraubenschaft mit einem Außengewinde aufweist, und eine Mutter mit einem Innengewinde, das in das Außengewinde eingreift. Das Leuchtmittel weist eine von der Linse weg weisende Außenseite und die Linse eine von dem Leuchtmittel weg weisende Außenseite auf. Das Verstellmittel verbindet das Leuchtmittel und die Linse miteinander derart verstellbar, dass mit Hilfe des Verstellmittels der Abstand zwischen dem Leuchtmittel und der Linse änderbar ist. Die Linse weist ein Durchgangsloch auf, durch das der Schraubenschaft geführt ist. Die Mutter ist an dem Leuchtmittel befestigt. Das Leuchtmittel weist ein Durchgangsloch auf, durch das der Schraubenschaft geführt ist. Das Gehäuse weist einen Gehäuseboden auf. Der Schraubenschaft ist durch das Durchgangsloch des Leuchtmittels und die Mutter geführt. Die Schraube kann in die Mutter hinein und aus der Mutter heraus geschraubt werden.

CN 206 572 399 U offenbart eine Leuchte für den Einsatz in der Veranstaltungsbeleuchtung, umfassend ein Leuchtmittel, eine Linse und ein Verstellmittel. Das Verstellmittel umfasst eine Schraube, die einen Schraubenkopf und einen Schraubenschaft mit einem Außengewinde aufweist. Das Leuchtmittel weist eine von der Linse weg weisende Außenseite auf, und die Linse weist eine von dem Leuchtmittel weg weisende Außenseite auf. Das Verstellmittel verbindet das Leuchtmittel und die Linse verstellbar miteinander derart, dass mit Hilfe des Verstellmittels der Abstand zwischen dem Leuchtmittel und der Linse änderbar ist. Die Linse weist ein Durchgangsloch auf, durch das der Schraubenschaft geführt ist. Der Schraubenkopf greift an der Außenseite der Linse an. Das Leuchtmittel weist ein Durchgangsloch auf, durch das der Schraubenschaft geführt ist.

WO 2014/190379 A1 offenbart eine Deckeneinbauleuchte umfassend ein Gehäuse, ein Leuchtmittel, das in dem Gehäuse angeordnet ist, eine Linse, die in dem Gehäuse angeordnet ist, und ein Verstellmittel zum Verstellen des Abstands zwischen dem Leuchtmittel und der Linse. Das Leuchtmittel weist eine von der Linse weg weisende Außenseite auf, und die Linse weist eine von dem Leuchtmittel weg weisende Außenseite auf. Das Verstellmittel verbindet das Leuchtmittel und die Linse verstellbar miteinander derart, dass mit Hilfe des Verstellmittels der Abstand zwischen dem Leuchtmittel und der Linse änderbar ist.

Bei dieser bekannten Deckeneinbauleuchte weist die Linse ein Außengewinde und das Gehäuse ein Innengewinde auf, das in das Außengewinde eingreift. Das Verstellmittel umfasst das Außengewinde des Leuchtmittels und das Innengewinde der Linse. Das Leuchtmittel ist an dem Gehäuse befestigt.

KR 2008 0040086 A offenbart eine Deckeneinbauleuchte umfassend ein Gehäuse, ein Leuchtmittel, das in dem Gehäuse angeordnet ist, eine Linse, die in dem Gehäuse angeordnet ist, und ein Verstellmittel zum Verstellen des Abstands zwischen dem Leuchtmittel und der Linse. Das Leuchtmittel weist eine von der Linse weg weisende Außenseite auf, und die Linse weist eine von dem Leuchtmittel weg weisende Außenseite auf. Das Verstellmittel verbindet das Leuchtmittel und die Linse verstellbar miteinander derart, dass mit Hilfe des Verstellmittels der Abstand zwischen dem Leuchtmittel und der Linse änderbar ist. Das Verstellmittel umfasst eine Schraube, die einen Schraubenkopf und einen Schraubenschaft mit einem Außengewinde aufweist, und eine Mutter mit einem Innengewinde, das in das Außengewinde eingreift. Die Linse weist ein Durchgangsloch auf, durch das der Schraubenschaft geführt ist.

Bei dieser bekannten Deckeneinbauleuchte ist der Schraubenkopf an dem Leuchtmittel befestigt und greift die Mutter an der Außenseite der Linse an. Das Leuchtmittel ist an dem Gehäuse befestigt. Das Leuchtmittel weist ein Durchgangsloch auf, in dem der Schraubenkopf befestigt ist.

CN 103 016 978 A offenbart eine Einbauleuchte umfassend ein Gehäuse mit einer Rückseitenabdeckung, ein Leuchtmittel, das in dem Gehäuse angeordnet ist, eine Linse, die in dem Gehäuse angeordnet ist, und ein Verstellmittel zum Verstellen des Abstands zwischen dem Leuchtmittel und der Linse. Das Leuchtmittel weist eine von der Linse weg weisende Außenseite auf, und die Linse weist eine von dem Leuchtmittel weg weisende Außenseite auf. Das Verstellmittel verbindet das Leuchtmittel und die Linse verstellbar miteinander derart, dass mit Hilfe des Verstellmittels der Abstand zwischen dem Leuchtmittel und der Linse änderbar ist. Das Verstellmittel umfasst eine Schraube, die einen Schraubenkopf und einen Schraubenschaft mit einem Außengewinde aufweist, und eine Mutter mit einem Innengewinde, das in das Außengewinde eingreift. Das Leuchtmittel weist ein Durchgangsloch auf, durch das der Schraubenschaft geführt ist. Der Schraubenschaft ist mit seinem freien Ende an der Linse befestigt.

Bei dieser bekannten Einbauleuchte greift der Schraubenkopf an der von dem Leuchtmittel und der Linse weg weisenden Außenseite der Rückseitenabdeckung an und ist die Mutter an der Außenseite des Leuchtmittels befestigt. Die Linse ist an dem Gehäuse befestigt.

US 7 178 937 B2 offenbart eine Einbauleuchte umfassend ein Gehäuse, ein Leuchtmittel, das in dem Gehäuse angeordnet ist, eine Linse, die an dem Gehäuse angeordnet ist, und ein Verstellmittel zum Verstellen des Abstands zwischen dem Leuchtmittel und der Linse. Das Leuchtmittel weist eine von der Linse weg weisende Außenseite auf, und die Linse weist eine von dem Leuchtmittel weg weisende Außenseite auf. Das Verstellmittel verbindet das Leuchtmittel und die Linse verstellbar miteinander derart, dass mit Hilfe des Verstellmittels der Abstand zwischen dem Leuchtmittel und der Linse änderbar ist. Das Verstellmittel umfasst eine Schraube, die einen Schraubenkopf und einen Schraubenschaft mit einem Außengewinde aufweist, und eine Mutter mit einem Innengewinde, das in das Außengewinde eingreift. Die Linse weist ein Durchgangsloch auf, durch das der Schraubenschaft geführt ist.

Bei dieser bekannten Einbauleuchte greift der Schraubenkopf weder an dem Leuchtmittel noch an der Linse an, greift der Schraubenschaft an dem Leuchtmittel an und ist die Mutter an der Linse befestigt. Die Linse ist an dem Gehäuse befestigt.

US 2020/224857 A1 offenbart eine Deckeneinbauleuchte umfassend ein Gehäuse, ein Leuchtmittel, das in dem Gehäuse angeordnet ist, eine Linse, die in dem Gehäuse angeordnet ist, und ein Verstellmittel zum Verstellen des Abstands zwischen dem Leuchtmittel und der Linse. Das Leuchtmittel weist eine von der Linse weg weisende Außenseite auf, und die Linse weist eine von dem Leuchtmittel weg weisende Außenseite auf. Das Verstellmittel ist derart mit der Linse verbunden, dass es sie relativ zu dem Leuchtmittel bewegen und deren Abstand relativ zu dem Leuchtmittel ändern kann.

Bei dieser bekannten Deckeneinbauleuchte ist das Leuchtmittel an dem Gehäuse befestigt.

Die Aufgabe der Erfindung besteht darin, eine Deckeneinbauleuchte zu schaffen, deren Abstrahlwinkel im eingebauten Zustand einfach geändert werden kann.

Vor diesem Hintergrund schlägt die Erfindung den Gegenstand des unabhängigen Anspruchs vor. Vorteilhafte Ausführungsformen der Erfindung sind in den abhängigen Ansprüchen beschrieben.

Die Erfindung schlägt eine Einbauleuchte, die insbesondere eine Deckeneinbauleuchte ist, vor, umfassend
- ein Gehäuse;
- ein Leuchtmittel, das in dem Gehäuse angeordnet ist;
- eine Linse, die in dem Gehäuse angeordnet ist; und
- ein Verstellmittel zum Verstellen des Abstands zwischen dem Leuchtmittel und der Linse, umfassend
   - eine Schraube, die einen Schraubenkopf und einen Schraubenschaft mit einem Außengewinde aufweist, und
   - eine Mutter mit einem Innengewinde, das in das Außengewinde eingreift;
   wobei
- das Leuchtmittel eine von der Linse weg weisende Außenseite und die Linse eine von dem Leuchtmittel weg weisende Außenseite aufweist;
- das Verstellmittel das Leuchtmittel und die Linse verstellbar miteinander derart verbindet, dass mit Hilfe des Verstellmittels der Abstand zwischen dem Leuchtmittel und der Linse änderbar ist oder geändert werden kann;
- die Linse ein Durchgangsloch aufweist. durch das der Schraubenschaft geführt ist,
- die Mutter an der Außenseite des Leuchtmittels angreift;
- das Leuchtmittel ein Durchgangsloch aufweist, durch das der Schraubenschaft geführt ist;
- das Gehäuse einen Gehäuseboden aufweist;
- der Schraubenschaft durch das Durchgangsloch des Leuchtmittels und die Mutter geführt ist;
- die Schraube in die Mutter hinein und aus der Mutter heraus geschraubt werden kann.
- der Schraubenkopf an der Linse befestigt ist und/oder an der Außenseite der Linse angreift;
- der Gehäuseboden ein Durchgangsloch aufweist;
- eine kreiszylindrische Hülse mit einem Hohlraum in den Gehäuseboden eingepresst ist;
- der Hohlraum das Durchgangsloch des Leuchtmittels umgibt;
- die Mutter auf einen freien Rand der Hülse, der weg von dem Gehäuseboden weist, geklebt ist; und
- der Schraubenschaft durch die Hülse hindurch bis in die Mutter geführt ist.

Die Erfindung ermöglicht es, dass der Abstrahlwinkel auch dann von außen ohne Werkzeug geändert werden kann, wenn die Einbauleuchte eingebaut ist.

Die vorgeschlagene Einbauleuchte kann nach Bedarf auf beliebige Art und Weise ausgebildet sein, beispielsweise als eine Deckeneinbauleuchte, die in eine Decke, insbesondere bündig oder versenkt, eingebaut werden kann, oder als eine Wandeinbauleuchte, die in eine Wand, insbesondere bündig oder versenkt, eingebaut werden kann, oder als eine Bodeneinbauleuchte, die in einen Boden, insbesondere bündig oder versenkt, eingebaut werden kann, und/oder derart, dass sie kein zusätzliches oder wenigstens ein zusätzliches Leuchtmittel und/oder keine zusätzliche oder wenigstens eine zusätzliche Linse und/oder kein zusätzliches oder wenigstens ein zusätzliches Verstellmittel umfasst.

Das Gehäuse kann nach Bedarf auf beliebige Weise ausgebildet sein und beispielsweise eine im Wesentlichen kreiszylindrische Grundform aufweisen.

Jedes Leuchtmittel kann nach Bedarf auf beliebige Weise ausgebildet sein und beispielsweise genau oder wenigstens eine Glühlampe und/oder genau oder wenigstens eine Halogenglühlampe und/oder genau oder wenigstens eine Leuchtdiode und/oder genau oder wenigstens eine Leuchtstofflampe umfassen.

Jede Linse kann nach Bedarf auf beliebige Weise ausgebildet sein, beispielsweise konvex oder plankonvex oder bikonvex oder konkavkonvex oder konkav oder plankonkav oder bikonkav oder konvexkonkav, und/oder als Fresnellinse, und/oder sphärisch oder asphärisch oder astigmatisch.

Das Leuchtmittel und die Linse können nach Bedarf auf beliebige Weise in dem Gehäuse angeordnet sein, beispielsweise derart, dass das Leuchtmittel an dem Gehäuse, insbesondere lösbar, angebracht oder befestigt und die Linse an dem Gehäuse beweglich gelagert ist, oder dass das Leuchtmittel an dem Gehäuse beweglich gelagert und die Linse an dem Gehäuse, insbesondere lösbar, angebracht oder befestigt ist, oder dass die Linse und das Leuchtmittel an dem Gehäuse beweglich gelagert sind.

Erfindungsgemäß ist vorgesehen, dass das Verstellmittel umfasst
- eine Schraube, die einen Schraubenkopf und einen Schraubenschaft mit einem Außengewinde aufweist, und
- eine Mutter mit einem Innengewinde, das in das Außengewinde eingreift.

Die Schraube und die Mutter verbinden das Leuchtmittel und die Linse derart miteinander, dass durch Drehen der Schraube relativ zu der Mutter der Abstand zwischen dem Leuchtmittel und der Linse und somit auch der Abstrahlwinkel änderbar ist oder geändert, insbesondere vergrößert oder verkleinert werden kann.

Erfindungsgemäß ist vorgesehen, dass
- die Linse ein Durchgangsloch aufweist, durch das der Schraubenschaft geführt ist,
- der Schraubenkopf an der Linse befestigt ist und/oder an der Außenseite der Linse angreift, und
- die Mutter an der Außenseite des Leuchtmittels angreift.

Eine Bedienperson kann den Schraubenkopf auch bei eingebauter Einbauleuchte von außen ohne Werkzeug ergreifen und drehen und so die Schraube in der Mutter drehen, sodass der Abstand zwischen der Linse, die an dem Schraubenkopf befestigt ist oder angreift, und dem Leuchtmittel, das an der Mutter angreift, und somit auch der Abstrahlwinkel geändert, insbesondere vergrößert oder verkleinert wird.

Vorzugsweise ist vorgesehen, dass
- die Schraube als Rändelschraube oder Flügelschraube oder Sterngriffschraube ausgebildet ist; und/oder
- die Mutter als Rändelmutter oder Flügelmutter oder Sterngriffmutter ausgebildet ist.

In einer beispielhaften Ausgestaltung der Einbauleuchte ist vorgesehen, dass
- das Gehäuse einen ersten und einen gegenüberliegenden zweiten Endbereich aufweist;
- das Leuchtmittel an dem ersten Endbereich angeordnet ist oder die Linse an dem zweiten Endbereich angeordnet ist.

Das Leuchtmittel kann nach Bedarf auf beliebige Weise an dem ersten Endbereich angeordnet sein, beispielsweise derart, dass das Leuchtmittel an diesem Endbereich, insbesondere lösbar, angebracht oder befestigt ist oder sich an diesem Endbereich befindet. Die Linse kann nach Bedarf auf beliebige Weise an dem zweiten Endbereich angeordnet sein, beispielsweise derart, dass die Linse an diesem Endbereich, insbesondere lösbar, angebracht oder befestigt oder sich an diesem Endbereich befindet.

In einer beispielhaften Ausgestaltung der Einbauleuchte ist vorgesehen, dass eine Innenfläche des Gehäuses eine Skale mit wenigstens zwei Markierungen aufweist. Hierdurch wird eine gewünschte, reproduzierbare Einstellung des Abstands zwischen der Linse und dem Leuchtmittel und somit auch des Abstrahlwinkels ermöglicht.

In einer beispielhaften Ausgestaltung der Einbauleuchte ist vorgesehen, dass
- das Verstellmittel ein Betätigungsmittel umfasst, das auf oder an der Außenseite der Linse angeordnet ist;
- das Verstellmittel das Leuchtmittel und die Linse verstellbar miteinander derart verbindet, dass mit Hilfe des Betätigungsmittels der Abstand zwischen dem Leuchtmittel und der Linse änderbar ist oder geändert werden kann.

Das Betätigungsmittel kann nach Bedarf auf beliebige Weise auf oder an der Außenseite der Linse angeordnet sein, beispielsweise derart, dass das Betätigungsmittel auf oder an dieser Außenseite, insbesondere lösbar, angebracht oder befestigt ist oder sich auf oder an dieser Außenseite oder in einem an diese Außenseite grenzenden Bereich befindet.

Vorzugsweise ist vorgesehen, dass das Betätigungsmittel einen Griff umfasst, der auf oder an der Außenseite der Linse angeordnet und/oder angebracht und/oder befestigt ist. Das Betätigungsmittel kann nach Bedarf auf beliebige Weise ausgebildet sein und beispielsweise keinen zusätzlichen oder wenigstens einen zusätzlichen Griff umfassen. Jeder Griff kann nach Bedarf auf beliebige Weise ausgebildet sein, beispielsweise gerändelt. Falls der Schraubenkopf an der Linse befestigt ist und/oder an der Außenseite der Linse angreift, so bildet bevorzugt der Schraubenkopf das Betätigungsmittel und/oder einen der Griffe. Falls die Mutter an der Außenseite der Linse angreift, so bildet bevorzugt die Mutter das Betätigungsmittel und/oder einen der Griffe.

Das Betätigungsmittel kann nach Bedarf auf beliebige Weise an dem Leuchtmittel angeordnet sein, beispielsweise derart, dass das Betätigungsmittel an dem Leuchtmittel, insbesondere lösbar, angebracht oder befestigt ist. Das Betätigungsmittel kann nach Bedarf auf beliebige Weise ausgebildet sein, beispielsweise derart, dass es keinen zusätzlichen oder wenigstens einen zusätzlichen Betätigungsabschnitt umfasst, und/oder derart, dass es ausgehend von dem Leuchtmittel an der Linse vorbei, beispielsweise durch eine Lücke zwischen einem Rand der Linse und dem Gehäuse oder durch ein Durchgangsloch in der Linse, zumindest bis zu der Außenseite der Linse verläuft, sodass der Betätigungsabschnitt sich an der Außenseite der Linse oder in dem an diese Außenseite grenzenden Bereich befindet.

In einer beispielhaften Ausgestaltung der Einbauleuchte ist vorgesehen, dass die Linse wenigstens eine Fresnellinse umfasst. Hierdurch wird eine besonders raum- und massesparende Linse ermöglicht.

In einer beispielhaften Ausgestaltung der Einbauleuchte ist vorgesehen, dass das Leuchtmittel wenigstens eine Leuchtdiode umfasst. Hierdurch wird ein besonders raumsparendes und energieeffizientes Leuchtmittel ermöglicht.

Vorzugsweise ist vorgesehen, dass das Leuchtmittel mehrere Leuchtdioden umfasst, die in wenigstens zwei konzentrischen Kreisen angeordnet sind. Hierdurch wird auch bei unterschiedlichen Abstrahlwinkeln eine artefaktfreie Ausleuchtung ermöglicht.

Wird im Rahmen der vorliegenden Erfindung der Begriff "etwa" oder "ungefähr" oder "im Wesentlichen" im Zusammenhang mit Werten oder Wertebereichen oder aber mit Eigenschaften oder Geometrien verwendet, so ist darunter ein Toleranzbereich zu verstehen, den der Fachmann auf diesem Gebiet für üblich erachtet. Insbesondere ist ein Toleranzbereich im Zusammenhang mit Werten oder Wertebereichen bei Verwendung des Begriffs "etwa" oder "ungefähr" von ±20 %, bevorzugt von ±10 % und weiter bevorzugt von ±5 % vorgesehen. Untergrenzen von Wertebereichen können somit um 5% bis 20 % unterschritten werden. Obergrenzen von Wertebereichen können somit um 5% bis 20% überschritten werden. Soweit verschiedene Wertebereiche, beispielsweise bevorzugte und weiter bevorzugte Wertebereiche, in der vorliegenden Erfindung angegeben sind, sind die Untergrenzen und die Obergrenzen der verschiedenen Wertebereiche miteinander kombinierbar.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen.

Die Zeichnungen zeigen in
- FIG. 1: eine geschnittene Seitenansicht einer bevorzugten Ausführungsform einer Einbauleuchte, wobei ein kleiner Abstand zwischen einem Leuchtmittel und einer Linse eingestellt ist;
- FIG. 2: die Einbauleuchte aus FIG. 1, wobei ein großer Abstand zwischen dem Leuchtmittel und der Linse eingestellt ist;
- FIG. 3: eine perspektivische Explosionsdarstellung zu FIG. 1 mit Blickrichtung von schräg unten;
- FIG. 4: eine perspektivische Explosionsdarstellung zu FIG. 1 mit Blickrichtung von schräg oben.

In FIG. 1 bis FIG. 4 ist eine bevorzugte Ausführungsform einer erfindungsgemäßen Einbauleuchte 10 schematisch dargestellt, die beispielhaft eine Deckeneinbauleuchte bildet. Die Einbauleuchte 10 umfasst ein Gehäuse 12 mit einem ersten und einem gegenüberliegenden zweiten Endbereich 12', 12", ein Leuchtmittel 14 mit einer Außenseite 14' und einer gegenüberliegenden Innenseite 14", eine Linse 16 mit einer Außenseite 16' und einer gegenüberliegenden Innenseite 16" und ein Verstellmittel 18 zum Verstellen eines Abstands zwischen dem Leuchtmittel 14 und der Linse 16. Das Gehäuse 12 weist eine im Wesentlichen kreiszylindrische Grundform mit einem im Wesentlichen kreisrunden Gehäuseboden 20 und einer von diesem in FIG. 1 und 2 nach unten wegragenden Umfangswand auf. Der Gehäuseboden 20 entspricht dem ersten Endbereich 12', und der frei Rand der Umfangswand entspricht dem zweiten Endbereich 12". Das Leuchtmittel 14 und die Linse 16 weisen eine im Wesentlichen kreisrunde Grundform auf und sind im Wesentlichen parallel zueinander in dem Gehäuse 12 derart angeordnet, dass die Außenseite 14' von der Linse 16 weg und zu dem Gehäuseboden 20 hin weist, die Innenseite 14" zu der Linse 16 und der Innenseite 16" hin weist, die Außenseite 16' von dem Leuchtmittel 14 weg weist, und die Innenseite 16" zu dem Leuchtmittel 14 hin weist.

Das Leuchtmittel 14 ist gemäß einer bevorzugten Ausführungsform ausgebildet und umfasst eine im Wesentlichen kreisrunde Platine 22 und mehrere Leuchtdioden 24 (FIG. 3). Die Platine 22 weist eine Innenseite, die in FIG. 1 und 2 nach unten weist und der Innenseite 14" entspricht, und eine gegenüberliegende Außenseite auf, die an dem Gehäuseboden 20 anliegt und der Außenseite 14' entspricht. Die Leuchtdioden 24 sind in drei konzentrischen Kreisen an der Innenseite 14" angeordnet. Die Platine 22 liegt mit der Außenseite 14' an dem Gehäuseboden 20 an und ist mit Hilfe von Schrauben an dem Gehäuseboden 20 angeschraubt. Folglich ist das Leuchtmittel 14 an dem ersten Endbereich 12' angeordnet und an diesem Endbereich 12' lösbar befestigt.

Die Linse 16 ist gemäß einer bevorzugten Ausführungsform ausgebildet und umfasst eine im Wesentlichen kreisrunde plankonvexe Fresnellinse 16, bei der die Innenseite 16" plan oder eben und die Außenseite 16' konvex ist. Die Fresnellinse 16 weist drei konzentrische, kreisringförmige Bereiche auf, die den drei konzentrischen Kreisen aus den Leuchtdioden 24 zugeordnet sind.

Das Verstellmittel 18 ist gemäß einer bevorzugten Ausführungsform ausgebildet und umfasst eine 26 Schraube, die einen Schraubenkopf 26' und einen Schraubenschaft 26" mit einem Außengewinde aufweist, eine Mutter 28 mit einem Innengewinde, das in das Außengewinde eingreift, und ein Betätigungsmittel. Der Schraubenkopf 26' ist beispielhaft gerändelt, sodass die Schraube 26 eine Rändelschraube ist.

Die Linse 16 weist ein Durchgangsloch 30 auf. Der Schraubenschaft 26" ist durch das Durchgangsloch 30 derart hindurch geführt, dass der Schraubenkopf 26' an der Außenseite 16' angreift. Der Schraubenschaft 26" ist zudem mit Hilfe einer Stoppmutter 32, die an der Innenseite 16" angreift, an der Linse 16 lösbar befestigt, wobei zwischen der Stoppmutter 32 und der Innenseite 16" eine Unterlegscheibe 34 aus Kunststoff angeordnet ist. Folglich ist auch der Schraubenkopf 26' an der Linse 16 lösbar befestigt.

In dem Gehäuseboden 20 und der Platine 22 ist ebenfalls ein Durchgangsloch 36 (FIG. 3 und 4) ausgebildet, das mit dem Durchgangsloch 30 fluchtet. In den Gehäuseboden 20 ist eine kreiszylindrische Hülse 38 eingepresst, deren Hohlraum das Durchgangsloch 36 umgibt. Die Mutter 28 ist auf den freien Rand der Hülse 38, der in FIG. 1 und 2 nach oben und weg von dem Gehäuseboden 20 weist, geklebt. Folglich ist die Mutter 28 an dem Leuchtmittel 14 befestigt und greift an der Außenseite 14' an. Der Schraubenschaft 26" ist auch durch das Durchgangsloch 36 und die Hülse 38 hindurch bis in die Mutter 28 geführt, sodass die Schraube 26 in die Mutter 28 hinein und aus der Mutter 28 heraus geschraubt werden kann. Da der Schraubenkopf 26' an der Linse 16 befestigt ist, bewirkt diese Schraubbewegung, dass die Linse 16 zu dem Leuchtmittel 14 hin oder von dem Leuchtmittel 14 weg bewegt wird. Folglich ist die Linse 16 an dem Gehäuse 12 beweglich gelagert, verbinden die Schraube 26 und die Mutter 28 das Leuchtmittel 14 und die Linse 16 derart miteinander, dass durch Drehen der Schraube 26 relativ zu der Mutter 28 der Abstand zwischen dem Leuchtmittel 14 und der Linse 16 und somit auch der Abstrahlwinkel geändert werden kann, und verbindet das Verstellmittel 18 das Leuchtmittel 14 und die Linse 16 verstellbar miteinander derart, dass mit Hilfe des Verstellmittels 18 dieser Abstand geändert werden kann.

Eine Bedienperson kann nun den Schraubenkopf 26' sogar dann, wenn die Einbauleuchte 10 eingebaut ist, von außen ohne Werkzeug ergreifen und drehen und so die Schraube 26 in der Mutter 28 drehen, um den Abstand zwischen der Linse 16 und dem Leuchtmittel 14 und somit auch den Abstrahlwinkel wie gewünscht zu ändern.

Das Betätigungsmittel ist gemäß einer bevorzugten Ausführungsform ausgebildet und umfasst einen Griff 26', der durch den Schraubenkopf 26' gebildet wird. Folglich ist das Betätigungsmittel an der Außenseite 16' angeordnet, lösbar befestigt und befindet sich auf oder an dieser Außenseite 16' oder in einem an diese Außenseite 16' grenzenden Bereich, verbindet das Verstellmittel 18 das Leuchtmittel 14 und die Linse 16 verstellbar miteinander derart, dass mit Hilfe des Betätigungsmittels der Abstand zwischen dem Leuchtmittel 14 und der Linse 16 geändert werden kann.

Das Gehäuse 12 weist an der Innenfläche der Umfangswand eine Skale 40 mit beispielhaft vier Markierungen auf. Hierdurch wird eine gewünschte, reproduzierbare Einstellung des Abstands zwischen dem Leuchtmittel 14 und der Linse 16 und somit auch des Abstrahlwinkels ermöglicht. In FIG. 1 ist eine minimale Einstellung dieses Abstands gezeigt, bei der die Schraube 26 so weit in die Mutter 28 hinein geschraubt ist, dass die Stoppmutter 32 an der Innenseite 14" anliegt und sich die Linse 16 ungefähr auf Höhe der in FIG. 1 und 2 obersten Markierung befindet. Mit dieser minimalen Einstellung beträgt der Abstrahlwinkel ungefähr 80°. In FIG. 2 ist eine maximale Einstellung dieses Abstands gezeigt, bei der die Schraube 26 so weit aus der Mutter 28 heraus geschraubt ist, dass der Schraubenschaft 26" noch in Eingriff mit der Mutter 28 steht und sich die Linse 16 ungefähr auf Höhe der in FIG. 1 und 2 untersten Markierung befindet. Mit dieser maximalen Einstellung beträgt der Abstrahlwinkel ungefähr 10°.

### Bezugszeichenliste

- 10: Einbauleuchte, Deckeneinbauleuchte
- 12: Gehäuse
- 12'/12": erster/zweiter Endbereich von 12
- 14: Leuchtmittel
- 14'/14": Außenseite/Innenseite von 14
- 16: Linse, Fresnellinse
- 16'/16": Außenseite/Innenseite von 16
- 18: Verstellmittel
- 20: Gehäuseboden
- 22: Platine
- 24: Leuchtdioden
- 26: Schraube
- 26': Schraubenkopf, Griff
- 26": Schraubenschaft
- 28: Mutter
- 30: Durchgangsloch in 16
- 32: Stoppmutter
- 34: Unterlegscheibe
- 36: Durchgangsloch in 20 und 22
- 38: Hülse
- 40: Skale

## Patentansprüche

1. Einbauleuchte (10), insbesondere Deckeneinbauleuchte (10), umfassend
- ein Gehäuse (12);
- ein Leuchtmittel (14), das in dem Gehäuse (12) angeordnet ist;
- eine Linse (16), die in dem Gehäuse (12) angeordnet ist; und
- ein Verstellmittel (18) umfassend
- eine Schraube (26), die einen Schraubenkopf (26') und einen Schraubenschaft (26") mit einem Außengewinde aufweist, und
- eine Mutter (28) mit einem Innengewinde, das in das Außengewinde eingreift;
wobei
- das Leuchtmittel (14) eine von der Linse (16) weg weisende Außenseite (14') und die Linse (16) eine von dem Leuchtmittel (14) weg weisende Außenseite (16') aufweist;
- das Verstellmittel (18) das Leuchtmittel (14) und die Linse (16) verstellbar miteinander derart verbindet, dass mit Hilfe des Verstellmittels (18) der Abstand zwischen dem Leuchtmittel (14) und der Linse (16) änderbar ist;
- die Linse (16) ein Durchgangsloch (30) aufweist, durch das der Schraubenschaft (26") geführt ist;
- die Mutter (28) an der Außenseite (14') des Leuchtmittels (14) angreift;
- das Leuchtmittel (14) ein Durchgangsloch (36) aufweist, durch das der Schraubenschaft (26") geführt ist;
- das Gehäuse (12) einen Gehäuseboden (20) aufweist;
- der Schraubenschaft (26") durch das Durchgangsloch (36) des Leuchtmittels (14) und die Mutter (28) geführt ist; und
- die Schraube (26) in die Mutter (28) hinein und aus der Mutter (28) heraus geschraubt werden kann;
**dadurch gekennzeichnet, dass**
- der Schraubenkopf (26') an der Linse (16) befestigt ist und/oder an der Außenseite (16') der Linse (16) angreift;
- der Gehäuseboden (20) ein Durchgangsloch (36) aufweist;
- eine kreiszylindrische Hülse (38) mit einem Hohlraum in den Gehäuseboden (20) eingepresst ist;
- der Hohlraum das Durchgangsloch (36) des Leuchtmittels (14) umgibt;
- die Mutter (28) auf einen freien Rand der Hülse (38), der weg von dem Gehäuseboden (20) weist, geklebt ist; und
- der Schraubenschaft (26") durch die Hülse (38) hindurch bis in die Mutter (28) geführt ist.

2. Einbauleuchte (10) gemäß Anspruch 1, wobei
- der Schraubenkopf (26') an der Außenseite (16') der Linse (16) angreift;
- die Linse (16) eine Innenseite (16") aufweist, die zu dem Leuchtmittel (14) hin weist; und
- der Schraubenschaft (26") mit Hilfe einer Stoppmutter (32), die an der Innenseite (16") der Linse (16) angreift, an der Linse (16) lösbar befestigt ist.

3. Einbauleuchte (10) gemäß einem oder mehreren der vorherigen Ansprüche, wobei
- die Schraube (26) als Rändelschraube oder Flügelschraube oder Sterngriffschraube ausgebildet ist; und/oder
- die Mutter (28) als Rändelmutter oder Flügelmutter oder Sterngriffmutter ausgebildet ist.

4. Einbauleuchte (10) gemäß einem oder mehreren der vorherigen Ansprüche, wobei
- das Gehäuse (12) einen ersten und einen gegenüberliegenden zweiten Endbereich (12', 12") aufweist;
- das Leuchtmittel (14) an dem ersten Endbereich (12') angeordnet ist oder die Linse (16) an dem zweiten Endbereich (12") angeordnet ist.

5. Einbauleuchte (10) gemäß einem oder mehreren der vorherigen Ansprüche, wobei eine Innenfläche des Gehäuses (12) eine Skale (40) mit wenigstens zwei Markierungen aufweist.

6. Einbauleuchte (10) gemäß einem oder mehreren der vorherigen Ansprüche, wobei
- das Verstellmittel (18) ein Betätigungsmittel umfasst, das auf oder an der Außenseite (16') der Linse (16) angeordnet ist;
- das Verstellmittel (18) das Leuchtmittel (14) und die Linse (16) verstellbar miteinander derart verbindet, dass mit Hilfe des Betätigungsmittels der Abstand zwischen dem Leuchtmittel (14) und der Linse (16) änderbar ist.

7. Einbauleuchte (10) gemäß Anspruch 6, wobei das Betätigungsmittel einen Griff (26') umfasst, der auf oder an der Außenseite (16') der Linse (16) angeordnet ist.

8. Einbauleuchte (10) gemäß Anspruch 7, wobei der Griff (26') gerändelt ist.

9. Einbauleuchte (10) gemäß einem oder mehreren der vorherigen Ansprüche, wobei die Linse (16) wenigstens eine Fresnellinse umfasst.

10. Einbauleuchte (10) gemäß einem oder mehreren der vorherigen Ansprüche, wobei das Leuchtmittel (14) wenigstens eine Leuchtdiode (24) umfasst.

11. Einbauleuchte (10) gemäß Anspruch 10, wobei das Leuchtmittel (14) mehrere Leuchtdioden (24) umfasst, die in wenigstens zwei konzentrischen Kreisen angeordnet sind.

## Claims

1. Recessed light (10), in particular recessed ceiling light (10), comprising
- a housing (12);
- a light source (14) arranged in the housing (12);
- a lens (16) disposed in the housing (12); and
- an adjusting means (18) comprising
- a screw (26) having a screw head (26') and a screw shaft (26") with an external thread, and
- a nut (28) with an internal thread that engages in the external thread;
whereby
- the light source (14) has an outer side (14') facing away from the lens (16) and the lens (16) has an outer side (16') facing away from the light source (14);
- the adjusting means (18) adjustably connects the light source (14) and the lens (16) to one another in such a way that the distance between the light source (14) and the lens (16) can be changed with the aid of the adjusting means (18);
- the lens (16) has a through hole (30) through which the screw shaft (26") is guided;
- the nut (28) engages on the outer side (14') of the light source (14);
- the light source (14) has a through hole (36) through which the screw shaft (26") is guided;
- the housing (12) has a housing base (20);
- the screw shaft (26") is passed through the through hole (36) of the light source (14) and the nut (28); and
- the screw (26) can be screwed into the nut (28) and out of the nut (28);
**characterized in that**
- the screw head (26') is attached to the lens (16) and/or engages on the outer side (16') of the lens (16);
- the housing base (20) has a through hole (36);
- a circular cylindrical sleeve (38) with a cavity is pressed into the housing base (20);
- the cavity surrounds the through hole (36) of the light source (14);
- the nut (28) is bonded to a free edge of the sleeve (38) facing away from the housing base (20); and
- the screw shaft (26") is guided through the sleeve (38) into the nut (28).

2. Recessed light (10) according to claim 1, wherein
- the screw head (26') engages on the outer side (16') of the lens (16);
- the lens (16) has an inner side (16") facing the light source (14); and
- the screw shaft (26") is detachably fastened to the lens (16) with the aid of a stop nut (32), which engages on the inner side (16") of the lens (16).

3. Recessed light (10) according to one or more of the preceding claims, wherein
- the screw (26) is designed as a knurled screw or wing screw or star knob screw; and/or
- the nut (28) is designed as a knurled nut or wing nut or star knob nut.

4. Recessed light (10) according to one or more of the preceding claims, wherein
- the housing (12) has a first and an opposite second end region (12', 12");
- the light source (14) is arranged at the first end region (12') or the lens (16) is arranged at the second end region (12").

5. Recessed light (10) according to one or more of the preceding claims, wherein an inner surface of the housing (12) comprises a scale (40) with at least two markings.

6. Recessed light (10) according to one or more of the preceding claims, wherein
- the adjusting means (18) comprises an actuating means arranged on or at the outer side (16') of the lens (16);
- the adjusting means (18) adjustably connects the light source (14) and the lens (16) to one another in such a way that the distance between the light source (14) and the lens (16) can be changed with the aid of the actuating means.

7. Recessed light (10) according to claim 6-1, wherein the actuating means comprises a handle (26') arranged on or at the outer side (16') of the lens (16).

8. Recessed light (10) according to claim 7-1, wherein the handle (26') is knurled.

9. Recessed light (10) according to one or more of the preceding claims, wherein the lens (16) comprises at least one Fresnel lens.

10. Recessed light (10) according to one or more of the preceding claims, wherein the light source (14) comprises at least one light emitting diode (24).

11. Recessed light (10) according to claim 10-1, wherein the light source (14) comprises a plurality of light-emitting diodes (24) arranged in at least two concentric circles.

## Revendications

1. Lampe (10) encastrée, en particulier plafonnier (10) encastré, comprenant
- un boîtier (12) ;
- un moyen d'éclairage (14) disposé dans le boîtier (12) ;
- une lentille (16), qui est disposée dans le boîtier (12) ; et
- un moyen de réglage (18) comprenant
∘ une vis (26) ayant une tête de vis (26') et une tige de vis (26") avec un filetage extérieur, et
∘ un écrou (28) présentant un filetage intérieur qui s'engage dans le filetage extérieur;
dans laquelle
- le moyen d'éclairage (14) présente une face extérieure (14') orientée à l'opposé de la lentille (16) et la lentille (16) présente une face extérieure (16') orientée à l'opposé du moyen d'éclairage (14) ;
- le moyen de réglage (18) relie de manière réglable le moyen d'éclairage (14) et la lentille (16) l'un à l'autre de telle sorte que la distance entre le moyen d'éclairage (14) et la lentille (16) peut être modifiée à l'aide du moyen de réglage (18) ;
- la lentille (16) présente un trou de passage (30) à travers lequel la tige de vis (26") est guidée ;
- l'écrou (28) s'engage sur la face extérieure (14') du moyen d'éclairage (14) ;
- le moyen d'éclairage (14) présente un trou de passage (36) à travers lequel la tige de vis (26") est guidée ;
- le boîtier (12) présente un fond de boîtier (20) ;
- la tige de vis (26") passe à travers le trou de passage (36) du moyen d'éclairage (14) et l'écrou (28) ; et
- la vis (26) peut être vissée dans l'écrou (28) et dévissée de l'écrou (28) ;
**caractérisée en ce que**
- la tête de vis (26') est fixée à la lentille (16) et/ou s'engage sur la face extérieure (16') de la lentille (16) ;
- le fond du boîtier (20) présente un trou traversant (36) ;
- une douille cylindrique circulaire (38) avec un espace creux est pressée dans le fond du boîtier (20) ;
- la cavité entoure le trou de passage (36) du moyen d'éclairage (14) ;
- l'écrou (28) est collé sur un bord libre du manchon (38) qui est orienté à l'opposé du fond du boîtier (20) ; et
- la tige de vis (26") est passée à travers le manchon (38) jusqu'à l'écrou (28).

2. Lampe (10) encastrée selon la revendication 1, dans laquelle
- la tête de vis (26') s'engage sur la face extérieure (16') de la lentille (16) ;
- la lentille (16) présente une face intérieure (16") qui fait face au moyen d'éclairage (14) ; et
- la tige de vis (26") est fixée de manière amovible à la lentille (16) à l'aide d'un écrou d'arrêt (32) qui vient en contact avec la face intérieure (16") de la lentille (16).

3. Lampe (10) encastrée selon l'une ou plusieurs des revendications précédentes, dans laquelle
- la vis (26) est conçue comme une vis moletée ou une vis à ailettes ou une vis à poignée en étoile ; et/ou
- l'écrou (28) est un écrou moleté ou un écrou à oreilles ou un écrou à poignée en étoile.

4. Lampe (10) encastrée selon l'une ou plusieurs des revendications précédentes, dans laquelle
- le boîtier (12) présente une première zone d'extrémité et une deuxième zone d'extrémité opposée (12', 12") ;
- le moyen d'éclairage (14) est disposée sur la première zone d'extrémité (12') ou la lentille (16) est disposée sur la deuxième zone d'extrémité (12").

5. Lampe (10) encastrée selon l'une ou plusieurs des revendications précédentes, dans laquelle une surface intérieure du boîtier (12) comporte une échelle (40) avec au moins deux repères.

6. Lampe (10) encastrée selon l'une ou plusieurs des revendications précédentes, dans laquelle
- le moyen de réglage (18) comprend un moyen d'actionnement qui est disposé sur ou sur la face extérieur (16') de la lentille (16) ;
- le moyen de réglage (18) relie de manière réglable le moyen d'éclairage (14) et la lentille (16) l'un à l'autre de telle sorte que la distance entre le moyen d'éclairage (14) et la lentille (16) peut être modifiée à l'aide du moyen d'actionnement.

7. Lampe (10) encastrée selon la revendication 6, dans laquelle le moyen d'actionnement comprend une poignée (26') qui est disposée sur ou contre la face extérieure (16') de la lentille (16).

8. Lampe (10) encastrée selon la revendication 6, dans laquelle la poignée (26') est moletée.

9. Lampe (10) encastrée selon l'une ou plusieurs des revendications précédentes, dans laquelle la lentille (16) comprend au moins une lentille de Fresnel.

10. Lampe (10) encastrée selon l'une ou plusieurs des revendications précédentes, dans laquelle le moyen d'éclairage (14) comprend au moins une diode électroluminescente (24).

11. Lampe (10) encastrée selon la revendication 10, dans laquelle le moyen d'éclairage (14) comprend plusieurs diodes électroluminescentes (24) disposées en au moins deux cercles concentriques.
